# EUROPÄISCHE PATENTSCHRIFT

(11) **EP 0 334 802 B1**
(45) Veröffentlichungstag und Bekanntmachung des Hinweises auf die Patenterteilung: **26.05.1993**
(21) Anmeldenummer: 89730066.1
(22) Anmeldetag: 14.03.1989
(51) Int. Cl.: B22D 11/06

(54) **Giesseinrichtung zur kontinuierlichen Herstellung von Metallband und Verfahren**
Casting equipment for continuous producing metal strips and method
Installation de coulée pour la fabrication continue de bande métallique et procédé

(30) Priorität: 24.03.1988 DE 3810302
(43) Veröffentlichungstag der Anmeldung: 27.09.1989
(73) Patentinhaber: MANNESMANN Aktiengesellschaft, 40027 Düsseldorf (DE)
(72) Erfinder: Feuerstacke, Ewald, D-4270 Dorsten (DE)
(74) Vertreter: Meissner, Peter E., Dipl.-Ing.

(56) Entgegenhaltungen:
- DE-A- 3 707 897
- GB-A- 2 140 720
- PATENT ABSTRACTS OF JAPAN, vol. 10, no. 333 (M-534)(2389), 12 November 1986; & JP-A-61137658 (Kawasaki Steel) 25.06.1986
- PATENT ABSTRACTS OF JAPAN, vol. 9, no. 142 (M-388)(1865), 18 June 1985; & JP-A-6021158 (Nitsushin) 02.02.1985
- PATENT ABSTRACTS OF JAPAN, vol. 7, no. 124 (M-218)(1269), 28 May 1983; & JP-A-5841654 (Hitachi) 10.03.1983

## Beschreibung

Die vorliegende Erfindung betrifft eine Vorrichtung und Verfahren zum Gießen von Bändern aus Metall, insbesondere aus Stahl, bei dem die Metallschmelze aus einer vorzugsweise der Bandbreite entsprechenden Ausgießdüse auf ein kontinuierlich bewegtes, gekühltes Transportband aufgegeben wird und der Düsenmund mit seiner Ebene auf die Dicke des zu gießenden Metallbandes, d.h. auf einen spitzen Winkel zur Transportbandebene einstellbar ist. Eine derartige Vorrichtung gehört gemäß der älteren deutschen Patentanmeldung P 37 07 897.6, vom gleichen Anmelder, zum Stand der Technik.

Die vorliegende Erfindung hat sich die Aufgabe gestellt, die mit einer derartigen Anlage herstellbaren dünnen Stahlbänder qualitätsmäßig und die Anlage hinsichtlich der Handhabbarkeit und der Betriebssicherheit zu verbessern.

In bezug auf die Gießeinrichtung zur kontinuierlichen Herstellung von Metallband, mit einem umlaufenden Kühlband und einem Verteiler mit Gießdüse, wobei das Kühlband auf einem in der Neigung zur Horizontalen verstellbaren Rahmen gelagert und der Verteiler innerhalb des Rahmens höhenverstellbar ist, wird daher erfindungsgemäß vorgeschlagen, daß der Verteiler als Doppelkammergefäß ausgebildet, zumindest die mit der Gießdüse versehene Ausgießkammer oberhalb der Schmelze gasdicht geschlossen und mit einer druckregelbaren Gasquelle verbunden ist, daß ferner der Gießdüse eine lagenveränderbare, anstellbare Glättrolle nachgeordnet ist, an der Gießdüse wenigstens ein Abstandsmeßgerät zur Feststellung der Lage der Gießdüse zum Kühlband vorgesehen und über einen Regler mit Mitteln zur Lageänderung des Verteilers verbunden ist.

Eine weitere erfindungsgemäße Ausgestaltung der Gießeinrichtung sieht vor, daß das Abstandsmeßgerät ein Staudruckmeßgerät ist und die Meßöffnung in der Ebene der Austrittsöffnung der Gießdüse in der Wand der Gießdüse angeordnet ist, die der Bandeinlaufseite zugeordnet ist und die Austrittsöffnung der Gießdüse zur Oberfläche des Kühlbandes geneigt angeordnet ist und der Neigungswinkel sich in Bandabzugsrichtung öffnet.

In weiterer Ausgestaltung der Erfindung ist vorgesehen, daß in Bandabzugsrichtung hinter der Gießdüse Mittel angeordnet sind, mit denen die Dicke des gegossenen Bandes erfaßt werden kann und daß die gemessenen Werte in einer Regeleinheit mit vorgegebenen Sollwerten verglichen werden und der Regler auf die Gasquelle im Sinne einer Druckänderung einwirkt, um über eine Steuerung der Schmelzenausflußmenge die vorgesehene Banddicke zu regulieren.

Das Mittel zur Feststellung der Banddicke ist insbesondere ein radiometrisch arbeitendes Meßgerät. In einer Abwandlung des erfindungsgemäßen Verfahrens kann das radiometrisch arbeitende Meßgerät mit einem weiteren Regler verbunden sein, der mit Stellantrieben von einem unterhalb des Kühlbandes angeordneten, höhenverstellbaren Stützelement verbunden ist. Dieses Stützelement liegt insbesondere unterhalb der Gießdüse und kann mit zur Steuerung der Banddicke herangezogen werden.

In weiterer Ausgestaltung der Erfindung wird vorgeschlagen, daß über die Bandbreite verteilt mehrere Meßgeräte angeordnet sind, wobei jedes Meßgerät jeweils über einen Regler mit den entsprechenden Stellantrieben je eines Stützelementes verbunden ist.

In weiterer Ausgestaltung der Erfindung ist vorgesehen, daß für den Fall, daß die Gießdüse in der Breitenerstreckung der Breite des zu gießenden Bandes entspricht, die eingangs erwähnten Abstandsmeßgeräte in den Außenbereich der Gießdüse angeordnet sind, um ein Verkippen des Bandes gegenüber des Gießdüse zu vermeiden und um ein über die gesamte Breite gleichmäßiges dickes Band zu erzeugen.

Bezüglich des Verfahrens zum Betrieb einer Gießvorrichtung zur kontinuierlichen Herstellung von Metallband, bei dem Schmelze aus einem Verteiler in eine Gießform, die aus einem umlaufenden Kühlband, einer Gießdüse und dem Kühlband zugeordneter Kühlrolle besteht, zugeführt wird, wobei die Lage der Austrittsöffnung der Gießdüse zum Kühlband die Dicke des des erzeugten Bandes bestimmt, wird erfindungsgemäß vorgeschlagen, daß die daß die Dicke des gegossenen Bandes gemessen, der Meßwert einem Regeler zugeführt wird und nach Vergleich mit einem vorgegebenen, die Dicke des Bandes charakterisierenden Sollwert der Gasdruck in der Ausgießkammer des Verteilergefäßes in Verbindung mit der Zulaufmenge der Schmelze in die Eingießkammer geregelt wird.

Das vorbeschriebene Verfahren zum Betrieb einer Gießeinrichtung kann in weiterer Ausgestaltung der Erfindung, ausgehend von der zuvor beschriebenen gattungsgemäßen Art dadurch gekennzeichnet sein, daß der Abstand der Gießdüse mittels Staudruckmessung eines aus einer Meßöffnung in der Ebene in der Austrittsöffnung austretenden Gasstrahles erfaßt, ein dem Meßwert des Staudruckes entsprechendes Signal einem Regler zugeführt wird und nach Vergleich mit einem Sollwert, der den Abstand der Düse vom Kühlband charakterisiert, an den Verteiler angreifende Stellmittel in Sinne einer Konstanthaltung des Meßwertes bzw. des Abstandes Gießdüse zur Kühlbandoberfläche betätigt wird.

Es gehört mit zur verfahrenstechnischen Ausgestaltung der Erfindung, daß die Dicke des gegossenen Bandes mittels mehrerer Dickenmeßgeräte in der Nähe der Gießdüse verteilt über die Bandbreite gemessen wird, die Meßwerte der einzelnen Meßgeräte mit einer vorgegebenen, die Dicke des Bandes charakterisierenden Sollwertes in einem je einem Meßgerät zugeordneten Regler verglichen und bei Abweichungen vom Sollwert dem Stellantrieb des jeweils dem Dickenmeßgerät zugeordneten, der Gießdüse gegenüberliegenden Stützelement zur Einstellung eines gewünschten Profils zugeführt und eingestellt wird.

Die Erfindung soll anhand der beiliegenden Zeichnungen näher erläutert werden.

Es zeigen
- Fig. 1: eine Seitenansicht der Gießeinrichtung,
- Fig. 2: eine Seitenansicht der Gießeinrichtung mit den erfindungsgemäßen Regelkreisen,
- Fig. 3: die Anordnung des Staudruckmeßgerätes an der Gießdüse und
- Fig. 4: die Anordnung von Stützelementen für das Kühlband unter der Gießdüse.

In der Zeichnung sind gleiche Teile mit den gleichen Bezugszeichen versehen.

Fig. 1 zeigt eine Gießeinrichtung zum kontinuierlichen Herstellen von Metallband 19, bestehend aus dem endlosen Kühlband 9, das über Transportrollen 20, 21 geführt und umlaufend angetrieben wird. Oberhalb des Kühlbandes 9 ist eine Kühl- bzw. Glättrolle 1 angeordnet, die durch Stellzylinder 22 in ihrer Lage zum Kühlband 9 veränderbar ist. Das Kühlband 9 einschließlich der Transportrollen 20, 21 ist auf einem Rahmen 2 gelagert, der in der Neigung zur Horizontalen verstellbar ist. Zu diesem Zweck ist der Rahmen 2 an einer Seite gelenkig gelagert, mit einer Gelenkachse 4, die sich quer zur Bandabzugsrichtung erstreckt und an der gegenüberliegenden Seite auf vertikal angeordneten hydraulisch betriebenen Stellzylindern 16 ruht. Mit 24 ist eine Gasquelle bezeichnet, die an die Auslaufkammer 3'' angeschlossen ist.

Innerhalb des Rahmens 2 ist das Verteilergefäß 3 ebenfalls in der Lage verstellbar gelagert. Das Verteilergefäß 3 besteht aus einer Einlaufkammer 3' und aus einer Auslaufkammer 3''. An der Auslaufkammer 3'' ist die Gießdüse 7 angeordnet. Die Ausgießkammer 3 ist oberhalb des Schmelze gasdicht verschlossen. Der als Doppelkammergefäß ausgebildete Verteiler 3 wird in die Bereiche Eingießkammer 3' und Ausgießkammer 3'' durch eine Mittenwand 23 getrennt, die von oben in den Verteiler bis in die Schmelze hineinragt.

Gemäß Fig. 2 ist ein den Verteiler 3 tragender, verfahrbarer Wagen 6 auf dem Rahmen 2 gelagert. Der Verteiler 3 ist mittels Hydraulikzylinder 13 höhenverstellbar. Der Hydraulikzylinder 13 ist in einen Regelkreis einbezogen, der den Regler R1 und eine Staudruckmessung eines an der Gießdüse 7 austretenden Gasstrahles umfaßt, wie in Fig. 3 näher dargestellt. Hier ist in der Ebene der Düsenaustrittsöffnung 8, die einen Neigungswinkel 10 zum Kühlband 9 einschließt, das Abstandsmeßgerät 11 mit der Meßöffnung 11' an bzw. in der der Bandeinlaufseite zugeordneten Wand der Gießdüse 7 angeordnet. Der Staudruck des bei 11' austretenden Gases als Maß für den Abstand der Gießdüse 7 vom Kühlband 9 wird dem Regler R1 zugeführt. Der Regler R1 steuert den Hydraulikzylinder 13 im Sinne einer Konstanthaltung des Abstandes der Gießdüse 7 von der Oberfläche des Kühlbandes 9.

Weiter ist in Fig. 2 der Gießdüse 7 in Bandlaufrichtung unmittelbar nachgeordnet ein Dickenmeßgerät 14 zur Feststellung der Dicke des erzeugten Metallbandes 19. Das Dickenmeßgerät arbeitet nach der Durchstrahlungsmethode und weist demgemäß Sender und Empfänger auf, die über bzw. unter dem Band angeordnet sind. Das Meßgerät 14 ist über den Regler R2 mit der drucksteuerbaren Gasquelle 24 verbunden. Über den Gasdruck in der Ausgießkammer 3'' kann der Badspiegelstand der Schmelze 25 geregelt werden und damit die Ausflußmenge des aus der Gießdüse 7 austretenden Metalles. In Abhängigkeit von der Geometrie des Verteilers 3, also der Ausbildung als Doppelkammer der Lage der Gießdüse 7 und der Lage der Unterkante der Mittenwand 23, wird die "Gasquelle" als Anschluß an eine Unterdruckkammer betrieben. Dadurch ist es möglich, in Abstimmung mit der in die Eingießkammer fließenden Schmelzenmenge den Höhenstand der Schmelze so zu regulieren, daß für den Schmelzenfluß in der Gießdüse nur der in der Eingießkammer vorhandene ferrostatische Druck maßgeblich wirkt. Das Meßgerät 14 steht ferner mit einem weiteren Regler R4 in Verbindung, der Stellmittel zur Beeinflussung des Abstandes von unterhalb des Kühlbandes 9 angeordneten Stützelementen 18 trägt. Die Stützelemente 18 in Form einer durchgehenden oder auch aus einzelnen Abschnitten bestehenden Rolle sind im Bereich der Austrittsöffnung der Gießdüse 7 angeordnet. Durch die steuerbare Lage der Stützelemente 18 ist ebenfalls eine Beeinflussung der Dicke des zu erzeugenden Bandes 19 möglich. Für den Fall, daß das Stützelement 18 aus mehreren Einzelrollen besteht, sind natürlich eine entsprechende Anzahl von Stellelementen 15 erforderlich. Diese Einzelheit ist in Fig. 4 dargestellt. Fig. 4 zeigt die Gießdüse 7 mit unterhalb des Bandes 9 angeordneten Einzelrollen 181, 182, 183. Dabei ist jeder Rolle ein entsprechendes Stellmittel 171, 172, 173 zugeordnet, die jeweils mit einem eigenen Regler R41, R42, R43 verbunden sind. Eine derartige Aufgliederung der Stützelemente macht es natürlich erforderlich, daß auch eine entsprechende Anzahl von Dickenmeßgeräten 14 vorhanden ist, so daß jedem Dickenmeßgerät 14 eine entsprechende Stützrolle zugeordnet ist. Durch diese Aufteilung ist es möglich, eine feinere Einstellung und Beeinflussung der Banddicke über die Bandbreite zu erzielen.

Desweiteren ist in Fig. 2 ein zusätzlicher Regelkreis dargestellt, der die Bandgeschwindigkeit des Kühlbandes 9 erfaßt, die Bandgeschwindigkeit einem Regler R3 zuführt und auf einen Stellzylinder 16 wirkt, mit dessen Hilfe die Neigung des Gießbandes in Abhängigkeit von der Bandgeschwindigkeit geregelt werden kann.

## Patentansprüche

1. Gießeinrichtung zur kontinuierlichen Herstellung von Metallband (19), mit einem umlaufenden Kühlband (9), einem Verteiler (3) mit Gießdüse (7) und der Gießdüse (7) nachgeordneter lageveränderbarer anstellbarer Glättrolle (1), wobei das Kühlband (9) auf einem in der Neigung zur Horizontalen verstellbaren Rahmen (2) gelagert und der Verteiler (3) innerhalb des Rahmens (2) höhenverstellbar ist, der Verteiler (3) als Doppelkammergefäß mit einer Eingießkammer (3') und einer Ausgießkammer (3'') ausgebildet und zumindest die mit der Gießdüse (7) versehene Ausgießkammer (3'') oberhalb der Schmelze gasdicht geschlossen ist,
dadurch gekennzeichnet,
daß die gasdicht verschlossene Kammer mit einer druckregelbaren Gasquelle (24) verbunden ist und an der Gießdüse (7) wenigstens ein Abstandsmeßgerät (11) zur Feststellung der Lage der Gießdüse (7) zum Kühlband (9) vorgesehen und über einen Regler (R1) mit Mitteln (13) zur Lageänderung des Verteilers (3) verbunden ist.

2. Gießeinrichtung nach Anspruch 1,
dadurch gekennzeichnet,
daß das Abstandsmeßgerät (11) ein Staudruckmeßgerät ist und die Meßöffnung (11') in der Ebene der Austrittsöffnung (8) der Gießdüse (7) in der Wand der Gießdüse (7) angeordnet ist, die der Bandeinlaufseite zugeordnet ist und die Austrittsöffnung (8) der Gießdüse (7) zur Oberfläche des Kühlbandes (9) geneigt angeordnet ist und der Neigungswinkel (10) sich in Bandabzugsrichtung öffnet.

3. Gießeinrichtung nach Anspruch 1,
dadurch gekennzeichnet,
daß die druckregelbare Gasquelle (24) über einen Regler (R2) mit in Bandabzugsrichtung der Gießdüse (7) nachgeordneten Mitteln (14) zur Feststellung der Dicke des gegossenen Bandes (19) versehen ist.

4. Gießeinrichtung nach Anspruch 3,
dadurch gekennzeichnet,
daß das Mittel (14) ein radiometrisch arbeitendes Meßgerät ist.

5. Gießeinrichtung nach einem der Ansprüche 1 bis 4,
dadurch gekennzeichnet,
daß das radiometrisch arbeitende Meßgerät (14) mit einem Regler (R4) verbunden und der Regler (R4) mit einem Stellantriebe (17) von einem unterhalb des Kühlbandes (9) angeordneten, der Gießdüse (7) gegenüberliegenden, höhenverstellbaren Stützelement (18) verbunden ist.

6. Gießeinrichtung nach Anspruch 5,
dadurch gekennzeichnet,
daß über die Bandbreite verteilt mehrere Meßgeräte (14) angeordnet sind, wobei jedes Meßgerät jeweils über einen Regler (R41, R42, R43) mit den entsprechenden Stellantrieben (171, 172, 173) je eines Stützelementes (181, 182, 183) verbunden ist.

7. Gießeinrichtung nach den Ansprüchen 1 und 2,
dadurch gekennzeichnet,
daß die Gießdüse (7) der Breite des zu gießenden Bandes (19) entspricht und in den Außenbereichen der Gießdüse (7) Abstandsmeßgeräte (11) angeordnet sind.

8. Verfahren zum Betrieb einer Gießeinrichtung zur kontinuierlichen Herstellung von Metallband, bei dem Schmelze aus einem Verteiler in eine Gießform, die aus einem umlaufenden Kühlband, einer Gießdüse und dem Kühlband zugeordneter Kühlrolle besteht, zugeführt wird, wobei der ferrostatische Druck im Verteiler und die Größe des Austrittsquerschnittes der Gießdüse in Verbindung mit der Lage der Austrittsöffnung der Gießdüse zum Kühlband die Dicke des erzeugten Bandes bestimmt,
dadurch gekennzeichnet,
daß die Dicke des gegossenen Bandes gemessen, der Meßwert einem Regeler zugeführt wird und nach Vergleich mit einem vorgegebenen, die Dicke des Bandes charakterisierenden Sollwert der Gasdruck in der Ausgießkammer (3'') des Verteilergefäßes (3) in Verbindung mit der Zulaufmenge der Schmelze in die Eingießkammer (3') geregelt wird.

9. Verfahren zum Betrieb einer Gießeinrichtung zur kontinuierlichen Herstellung von Metallband, bei dem Schmelze aus einem Verteiler in eine Gießform, die aus einem umlaufenden Kühlband, einer Gießdüse und dem Kühlband zugeordneter Kühlrolle besteht, zugeführt wird, wobei der ferrostatische Druck im Verteiler und die Größe des Austrittsquerschnittes der Gießdüse in Verbindung mit der Lage der Austrittsöffnung der Gießdüse zum Kühlband die Dicke des erzeugten Bandes bestimmt,
dadurch gekennzeichnet,
daß der Abstand der Gießdüse (7) mittels Staudruckmessung eines aus einer Öffnung in der Ebene der Austrittsöffnung (8) austretenden Gasstrahles erfaßt, daß ein den Meßwert des Staudruckes entsprechendes Signal einem Regler zugeführt wird und nach Vergleich mit einem Sollwert, der den Abstand der Düse (7) vom Kühlband (9) charakterisiert, an den Verteiler (3) angreifende Stellmittel (13) im Sinne einer Konstanthaltung des Meßwertes bzw. des Abstandes der Gießdüse (7) zur Kühlbandoberfläche betätigt werden.

10. Verfahren zum Betrieb einer Gießeinrichtung zur kontinuierlichen Herstellung von Metallband, bei dem Schmelze aus einem Verteiler in eine Gießform, die aus einem umlaufenden Kühlband, einer Gießdüse und dem Kühlband zugeordneter Kühlrolle besteht, zugeführt wird, wobei der ferrostatische Druck im Verteiler und die Größe des Austrittsquerschnittes der Gießdüse in Verbindung mit der Lage der Austrittsöffnung der Gießdüse zum Kühlband die Dicke des erzeugten Bandes bestimmt,
dadurch gekennzeichnet,
daß die Dicke des gegossenen Bandes mittels mehrerer Dickenmeßgeräte in der Nähe der Gießdüse verteilt über die Bandbreite gemessen wird, die Meßwerte der einzelnen Meßgeräte mit einer vorgegebenen, die Dicke des Bandes charakterisierenden Sollwertes in einem je einem Meßgerät zugeordneten Regler verglichen und bei Abweichungen vom Sollwert dem Stellantrieb des jeweils dem Dickenmeßgerät zugeordneten, der Gießdüse gegenüberliegenden Stützelement zur Einstellung eines gewünschten Profils zugeführt und eingestellt wird.

## Claims

1. A casting apparatus for the continuous production of metal strip (19), comprising a revolving cooling conveyor (9), a distributor (3) with pouring nozzle (7) and, succeeding the pouring nozzle (7), an adjustable smoothing roll (1) whose position can be changed, the cooling conveyor (9) being mounted on a frame (2) which is adjustable in its inclination to the horizontal, and the distributor (3) being vertically adjustable within the frame (2), the distributor (3) being designed as a double-chambered vessel with a pouring-in chamber (3') and a pouring-out chamber (3''), and at least the pouring-out chamber (3'') which is provided with the pouring nozzle (7) being closed gastight above the molten metal,
characterised in that the chamber which is sealed gastight is connected to a gas source (24) of controllable pressure and at least one distance-measuring apparatus (11) for determining the position of the pouring nozzle (7) relative to the cooling conveyor (9) is provided on the pouring nozzle (7) and is connected via a controller (R1) to means (13) for changing the position of the distributor (3).

2. A casting apparatus according to Claim 1, characterised in that the distance-measuring apparatus (11) is a dynamic pressure-measuring apparatus and the measuring orifice (11') is located in the plane of the exit opening (8) of the pouring nozzle (7) in the wall of the pouring nozzle (7) which is associated with the conveyor entry side and the exit opening (8) of the pouring nozzle (7) is inclined with respect to the surface of the cooling conveyor (9) and the angle of inclination (10) opens in the direction of draw-off of the strip.

3. A casting apparatus according to Claim 1, characterised in that the gas source (24) of controllable pressure is provided via a controller (R2) with means (14) for determining the thickness of the cast strip (19) which in the direction of draw-off of the strip succeed the pouring nozzle (7).

4. A casting apparatus according to Claim 3, characterised in that the means (14) is a radiometrically operating measuring apparatus.

5. A casting apparatus according to one of Claims 1 to 4, characterised in that the radiometrically operating measuring apparatus (14) is connected to a controller (R4) and the controller (R4) is connected to an actuating drive (17) of a vertically adjustable supporting element (18) located beneath the cooling conveyor (9) and lying opposite the pouring nozzle (7).

6. A casting device according to Claim 5, characterised in that a plurality of measuring apparatus (14) are distributed across the width of the strip, each measuring apparatus being connected each time via a controller (R41, R42, R43) to the corresponding actuating drives (171, 172, 173) of each supporting element (181, 182, 183).

7. A casting device according to Claims 1 and 2, characterised in that the pouring nozzle (7) corresponds to the width of the strip (19) which is to be cast and distance-measuring apparatus (11) are located in the outer regions of the pouring nozzle (7).

8. A process for operating a casting apparatus for the continuous production of metal strip, in which molten metal is fed from a distributor into a casting mould which consists of a revolving cooling conveyor, a pouring nozzle and a cooling roller associated with the cooling conveyor, the ferrostatic pressure in the distributor and the size of the exit cross-section of the pouring nozzle in conjunction with the position of the exit opening of the pouring nozzle relative to the cooling conveyor determining the thickness of the strip which is produced,
characterised in that the thickness of the cast strip is measured, the measured value is fed to a controller and after comparison with a predetermined desired value which characterises the thickness of the strip the gas pressure in the pouring-out chamber (3'') of the tundish (3) is controlled in conjunction with the quantity of the molten metal entering the pouring-in chamber (3').

9. A process for operating a casting apparatus for the continuous production of metal strip, in which molten metal is fed from a distributor into a casting mould which consists of a revolving cooling conveyor, a pouring nozzle and a cooling roller associated with the cooling conveyor, the ferrostatic pressure in the distributor and the size of the exit cross-section of the pouring nozzle in conjunction with the position of the exit opening of the pouring nozzle relative to the cooling conveyor determining the thickness of the strip which is produced,
characterised in that the distance of the pouring nozzle (7) is detected by means of dynamic pressure measurement of a gas jet emerging from an opening in the plane of the exit opening (8), that a signal corresponding to the measured value of the dynamic pressure is fed to a controller and after comparison with a desired value which characterises the distance of the nozzle (7) from the cooling conveyor (9) positioning means (13) which act on the distributor (3) are actuated for keeping the measured value or the distance of the pouring nozzle (7) from the surface of the cooling conveyor.

10. A process for operating a casting apparatus for the continuous production of metal strip, in which molten metal is fed from a distributor into a casting mould which consists of a revolving cooling conveyor, a pouring nozzle and a cooling roller associated with the cooling conveyor, the ferrostatic pressure in the distributor and the size of the exit cross-section of the pouring nozzle in conjunction with the position of the exit opening of the pouring nozzle relative to the cooling conveyor determining the thickness of the strip which is produced,
characterised in that the thickness of the cast strip is measured across the width of the strip by means of a plurality of thickness-measuring apparatus distributed in the vicinity of the pouring nozzle, the measured values of the individual measuring apparatus are compared with a predetermined desired value which characterises the thickness of the strip in a controller associated with each measuring apparatus, and in the event of deviations from the desired value are fed to the actuating drive of the supporting element associated in each case with the thickness-measuring apparatus and lying opposite the pouring nozzle and set for setting a desired profile.

## Revendications

1. Installation de coulée pour la fabrication en continu d'une bande métallique (19), comportant une bande de refroidissement rotative (9), un distributeur (3) à buse de coulée (7) et rouleau de lissage (1) réglable dont la position peut être modifiée et qui est agencé en aval de la buse de coulée (7), la bande de refroidissement (9) étant montée sur un châssis (2) dont l'inclinaison par rapport à l'horizontale est réglable, et le distributeur (3) pouvant être réglé en hauteur à l'intérieur du châssis (2), le distributeur (3) étant réalisé en tant que récipient à chambre double comportant une chambre d'entrée de coulée (3') et une chambre de sortie de coulée (3''), et au moins la chambre de sortie de coulée (3''), munie de la buse de coulée (7), étant fermée de façon étanche aux gaz au-dessus du bain de fusion,
caractérisée en ce que la chambre fermée de façon étanche aux gaz est reliée à une source de gaz (24) réglable en pression et, sur la buse de coulée (7), au moins un appareil de mesure de distance (11), pour déterminer la position de la buse de coulée (7) par rapport à la bande de refroidissement (9), est prévu, et est relié, par l'intermédiaire d'un régulateur (R1), à des moyens (13) pour modifier la position du distributeur (3).

2. Installation de coulée selon la revendication 1,
caractérisée en ce que l'appareil de mesure de distance (11) est un appareil de mesure de pression dynamique, et l'ouverture de mesure (11') dans le plan de l'ouverture de sortie (8) de la buse de coulée (7) est agencée dans la paroi de la buse de coulée (7), qui est associée au côté d'entrée de la bande, et l'ouverture de sortie (8) de la buse de coulée (7) est agencée de façon inclinée par rapport à la surface de la bande de refroidissement (9) et l'angle d'inclinaison (10) s'ouvre dans la direction d'extraction de la bande.

3. Installation de coulée selon la revendication 1,
caractérisée en ce que la source de gaz (24) réglable en pression est reliée, par l'intermédiaire d'un régulateur (R2), à des moyens (14), agencés en aval, dans la direction d'extraction de la bande, de la buse de coulée (7), pour déterminer l'épaisseur de la bande coulée (19).

4. Installation de coulée selon la revendication 3,
caractérisée en ce que le moyen (14) est un appareil de mesure travaillant de façon radiométrique.

5. Installation de coulée selon une des revendications 1 à 4,
caractérisée en ce que l'appareil de mesure (14) travaillant de façon radiométrique est relié à un régulateur (R4), et le régulateur (R4) est relié à un vérin (17) d'un élément d'appui (18) réglable en hauteur, opposé à la buse de coulée (7), et agencé au-dessous de la bande de refroidissement (9).

6. Installation de coulée selon la revendication 5,
caractérisée en ce que plusieurs appareils de mesure (14) sont répartis sur la largeur de bande, chaque appareil de mesure étant relié à chaque fois, par l'intermédiaire d'un régulateur (R41, R41, R43), aux vérins correspondants (171,172,173) d'un élément d'appui respectif (181,182,183).

7. Installation de coulée selon les revendications 1 et 2, caractérisée en ce que la buse de coulée (7) correspond à la largeur de la bande à couler (19), et des appareils de mesure de distance (11) sont agencés dans les zones externes de la buse de coulée (7).

8. Procédé pour le fonctionnement d'une installation de coulée pour la fabrication en continu d'une bande métallique, dans lequel un bain de fusion est amené à partir d'un distributeur dans un moule de coulée qui est constitué d'une bande de refroidissement rotative, d'une buse de coulée et d'un rouleau de refroidissement associé à la bande de refroidissement, la pression ferrostatique dans le distributeur et la taille de la section transversale de sortie de la buse de coulée, en liaison avec la position de l'ouverture de sortie de la buse de coulée par rapport à la bande de refroidissement, déterminant l'épaisseur de la bande créée,
caractérisé en ce que l'épaisseur de la bande coulée est mesurée, la valeur de mesure est amenée à un régulateur et, après comparaison avec une valeur de consigne prédéfinie, caractérisant l'épaisseur de la bande, la pression de gaz dans la chambre de sortie de coulée (3") du distributeur (3) est réglée en fonction de la quantité amenée du bain de fusion dans la chambre d'entrée de coulée (3').

9. Procédé pour le fonctionnement d'une installation de coulée pour la fabrication en continu d'une bande métallique, dans lequel un bain de fusion est amené à partir d'un distributeur dans un moule de coulée qui est constitué d'une bande de refroidissement rotative, d'une buse de coulée et d'un rouleau de refroidissement associé à la bande de refroidissement, la pression ferrostatique dans le distributeur et la taille de la section transversale de sortie de la buse de coulée, en liaison avec la position de l'ouverture de sortie de la buse de coulée par rapport à la bande de refroidissement, déterminant l'épaisseur de la bande créée,
caractérisé en ce que la distance de la buse de coulée (7) est détectée au moyen d'une mesure de pression dynamique d'un jet de gaz sortant d'une ouverture dans le plan de l'ouverture de sortie (8), en ce qu'un signal correspondant à la valeur de mesure de la pression dynamique est amené à un régulateur et, après comparaison avec une valeur de consigne qui caractérise la distance de la buse (7) à la bande de refroidissement (9), des moyens de réglage (13), agissant sur le distributeur (3), sont actionnés dans le sens de maintenir constante la valeur de mesure ou la distance de la buse de coulée (7) à la surface de la bande de refroidissement.

10. Procédé pour le fonctionnement d'une installation de coulée pour la fabrication en continu d'une bande métallique, dans lequel un bain de fusion est amené à partir d'un distributeur dans un moule de coulée qui est constitué d'une bande de refroidissement rotative, d'une buse de coulée et d'un rouleau de refroidissement associé à la bande de refroidissement, la pression ferrostatique dans le distributeur et la taille de la section transversale de sortie de la buse de coulée, en liaison avec la position de l'ouverture de sortie de la buse de coulée par rapport à la bande de refroidissement, déterminant l'épaisseur de la bande créée,
caractérisé en ce que l'épaisseur de la bande coulée est mesurée au moyen de plusieurs appareils de mesure d'épaisseur, répartis à proximité de la buse de coulée sur la largeur de bande, les valeurs de mesure des appareils de mesure individuels sont comparées à une valeur de consigne prédéfinie, caractérisant l'épaisseur de bande, dans un régulateur associé à chaque appareil de mesure, et, lorsqu'elles s'écartent de la valeur de consigne, elles sont ajustées et amenées au vérin de l'élément d'appui, opposé à la buse de coulée, associé à chaque appareil de mesure d'épaisseur, pour le réglage d'un profil souhaité.
